# EUROPÄISCHE PATENTSCHRIFT

(11) **EP 0 811 327 B1**
(45) Veröffentlichungstag und Bekanntmachung des Hinweises auf die Patenterteilung: **10.01.2001**
(21) Anmeldenummer: 97108424.9
(22) Anmeldetag: 24.05.1997
(51) Int. Cl.: A24C 5/352

(54) **Verfahren und Vorrichtung zur Handhabung von Zigarettenschragen**
Process and device for handling cigarette trays
Procédé et dispositif pour manipuler des récipients à cigarettes

(30) Priorität: 08.06.1996 DE 19622995
(43) Veröffentlichungstag der Anmeldung: 10.12.1997
(73) Patentinhaber: Hauni Maschinenbau Aktiengesellschaft, 21033 Hamburg (DE)
(72) Erfinder: Horn, Matthias, 22926 Ahrensburg (DE)

(56) Entgegenhaltungen:
- DE-A- 4 404 902
- FR-A- 1 461 452
- FR-A- 2 139 281

## Beschreibung

Die Erfindung betrifft ein Verfahren sowie eine Vorrichtung zur Handhabung von in mehreren Aufnahmefächern eines Containers transportierten Zigarettenschragen.

Container der eingangs bezeichneten Art stellen, wie beispielsweise in der DE-OS 44 04 901 bzw. der entsprechenden US-PS 5 597 219 dargestellt und beschrieben, ein flexibles Transport- und Speichermittel für leere oder mit Zigaretten gefüllte Schragen dar, mit deren Hilfe Zigaretten aus dem Herstellungsprozeß entnommen, gegebenenfalls zwischengelagert und in den Weiterverarbeitungsprozeß, insbesondere zwecks Verpackung, zurückgeführt werden.
Die Entleerung bzw. Beschickung der Container mit den genannten Schragen erfolgt üblicherweise an Handlingstationen , welche einerseits mit Containerfördermitteln in Form von Flurfahrzeugen oder Rollenbahnen im Schragenaustausch stehen und denen andererseits Beschickungs- und Entnahmemittel für die Schragen zugeordnet sind. Die Handlingstationen selbst stehen dabei beispielsweise herstellungsseitig sowie weiterverarbeitungsseitig in übereinanderliegenden Etagen mit Leerschragenstationen und Vollschragenstationen von Schragenfüllern bzw. Schragenentleerern in Wirkverbindung, wie in der DE-OS 44 04 902 bzw. der entsprechenden US-PS 5 553 988 dargestellt und beschrieben.

Der Erfindung liegt die Aufgabe zugrunde, die eingangs genannten Verfahren und Vorrichtungen rationeller zu gestalten.

Diese Aufgabe wird erfindungsgemäß dadurch gelöst, daß jeweils eine Gruppe von mehreren Zigarettenschragen gemeinsam aus dem Container entnommen bzw. in den Container überführt wird.
Eine störungsfreie Überführung wird gemäß vorteilhaften Ausgestaltungen dadurch vorbereitet, daß vor der Überführung jeweils mehrere Zigarettenschragen zu einer Gruppe angesammelt werden, wobei eine definierte Ausrichtung der Zigarettenschragen relativ zu den Aufnahmefächern dadurch erreicht wird, daß die Zigarettenschragen innerhalb der Gruppe mit einem definierten gegenseitigen Abstand vor den Aufnahmefächern des Containers positioniert werden.

Eine definierte Abstandspositionierung wird nach einem weiteren Vorschlag dadurch unterstützt, daß die Zigarettenschragen einzeln in die Gruppenformation überführt werden.

Die eingangs bezeichnete Vorrichtung weist erfindungsgemäß jeweils eine Gruppe von Zigarettenschragen aus dem Container entnehmende bzw. in den Container überführende, gemeinsam entlang einer Schubebene bewegte Stößelelemente auf.
Eine Synchronbewegung der Stößelelemente wird nach einer vorteilhaften Weiterbildung am einfachsten dadurch erzielt, daß die Stößelelemente an einem gemeinsamen, mit Antriebs- und Führungsmitteln versehenen Stößelträger angeordnet sind.
Die Handhabung der Schragen wird gemäß einer Ausgestaltung dadurch erleichtert, daß den die Entnahme bzw. die Überführung der Zigarettenschragen vornehmenden, als Saugstößel bzw. Schubstößel ausgebildeten Stößelelementen jeweils eine zwischen Transportbändern angeordnete Hubplattform zugeordnet ist, welche andererseits eine problemlose Anknüpfung an Schragen zuführende bzw. abführende Transportbänder ermöglicht.
Zweckmäßigerweise ist die den Schubstößeln zugeordnete Hubplattform als Sammelstation für die Zigarettenschragen ausgebildet.
Auf einfache, effektive Weise lassen sich nach einem weiteren Vorschlag die Zigarettenschragen mit gleichen gegenseitigen Abständen dadurch positionieren, daß die Hubplattform mit durch die Zigarettenschragen überfahrbaren, sich selbst steuernden Abstandhaltern versehen ist, welche gemäß einer besonders einfachen Ausgestaltung als Wippe ausgebildet sind, welche einen jeweils von einem voreilenden Zigarettenschragen beaufschlagten Druckhebel und einen jeweils einen nacheilenden Zigarettenschragen sperrenden Anschlag aufweist. Eine exakte parallele Ausrichtung der Zigarettenschragen relativ zu den Aufnahmefächern des Containers ist nach einer Weiterbildung dadurch möglich, daß die Abstandhalter jeweils paarweise beidseitig der Hubplattform auf einer Welle derart gelagert sind, daß die Anschläge bei unbeaufschlagten Druckhebeln unterhalb der Förderebene abgesenkt sind.

Der mit der Erfindung erzielte Vorteil besteht darin, daß durch eine Verkürzung und Minimierung von Transportwegen bei der Container- und Schragenhandhabung innerhalb der

Handlingstation eine rationelle Betriebsweise gewährleistet ist.
Die Erfindung wird nachfolgend anhand eines in der Zeichnung dargestellten Ausführungsbeispiels näher erläutert.

Hierbei zeigen:
- Figur 1: eine einerseits beispielsweise an einen nicht dargestellten Schragenfüller und andererseits an Container zuführende bzw. abführende Rollenbahnen angeschlossene Handlingstation für Zigarettenschragen,
- Figur 2: eine in vergrößerter Darstellung herausgezogene Schragenstation zum Überführen von Schragen in Container und
- Figuren 3 und 4: unterschiedliche Ansichten einer von Transportbändern der Schragenstation bereinigten Hubplattform.

Die in Figur 1 dargestellte Handlingstation 1 für Zigarettenschragen 2 gemäß Figur 2 weist eine mittels eines Hubantriebsmittels 3 in der Höhe verfahrbare Aufnahmeplattform 4 für Schragencontainer 6 auf, welche beispielsweise durch ein nicht dargestelltes Rollenbahnoder Hängebahnfördermittel zugeführt oder abgeführt werden.
Anstelle der Aufnahmeplattform kann auch das Rollenbahnfördermittel selbst mit einem auf- und abbewegbaren Rollenbahnabschnitt versehen sein.
Alternativ kann zum Beispiel auch ein doppelstöckiges Flurförderfahrzeug mit Schragencontainern zur Abgabe von Leerschragen bzw. zur Aufnahme von Vollschragen an die Handlingstation 1 andocken.
Die Schragencontainer 6 sind zum Zwecke der Aufnahme, des Transportes und gegebenenfalls der klimadichten Zwischenlagerung von Zigarettenschragen 2 durch Trennwände 7 in mehrere Aufnahmefächer 8 unterteilt.
Die im Ausführungsbeispiel an einen nicht dargestellten Schragenfüller angeschlossene Handlingstation 1 ist darüber hinaus mit einer oberen Schragenstation 9 für aus dem Container 6 entnommene Zigarettenschragen 2, im vorliegenden Beispiel Leerschragen und einer unteren Schragenstation 11 für in den Container 6 überführte Zigarettenschragen 2, im vorliegenden Beispiel Vollschragen, versehen, die in der Förderrichtung (Pfeil 12) bzw. in der Gegenförderrichtung (Pfeil 13) mit entsprechenden Leerschragen- bzw. Vollschragenstationen des Schragenfüllers in Wirkverbindung stehen und zwischen denen die Aufnahmeplattform 4 für die Container 6 hin- und herfahrbar ist.
Zur gemeinsamen bzw. en bloc-Entnahme und Überführung von Zigarettenschragen 2 aus dem Schragencontainer 6 auf die Schragenstation 9 sind als Saugstößel ausgebildete Stößelelemente 14 vorgesehen, die an einem gemeinsamen Strößelträger 16 angeordnet sind, welcher mit Hilfe von Antriebsmitteln 17 und Führungsmitteln 18 in Richtung des Doppelpfeils 19 hin- und herfahrbar ist. Zur Aufnahme der Zigarettenschragen 2 auf der Schragenstation 9 ist diese mit einer zwischen zwei von einem Motor 20 antreibbaren Transportbändern 21 angeordneten Hubplattform 22 versehen.
Zur gemeinsamen bzw. en bloc-Überführung von Zigarettenschragen 2 von der Schragenstation 11 in den Schragencontainer 6 sind als Schubstößel ausgebildete Strößelelemente 23 vorgesehen, die an einem gemeinsamen Stößelträger 24 angeordnet sind, welcher mit Hilfe von Antriebsmitteln 26 und Führungsmitteln 27 in Richtung des Doppelpfeils 28 hinund herfahrbar ist.
Zur Aufnahme der Zigarettenschragen 2 auf der Schragenstation 11 ist diese ebenfalls mit einer zwischen zwei, von einem Motor 29 antreibbaren Transportbändern 30 angeordneten Hubplattform 31 versehen, welche als Sammelstation für in Pfeilrichtung 13 zugeführte Zigarettenschragen 2 ausgebildet ist.
Die in den Figuren 2 bis 4 näher dargestellte Hubplattform 31 ist ebenso wie die Hubplattform 22 mittels eines Stellzylinders 32 und eines parallelen Kniehebelsystems 33 auf die Transportebene der Transportbänder 30 bzw. 21 anhebbar bzw. unter diese Ebene absenkbar. Zu diesem Zweck greift eine Schubstange 34 des Stellzylinders 32 an einer Querstange 36 des an zwei Wellen 37 eines ortsfesten Gestellrahmens 38 gelagerten Kniehebelsystems an, welches andererseits die Hubplattform 31 trägt.
Beide Hubplattformen 22, 31 sind an einem Ende mit einem Schragenanschlag 39 versehen.
Die als Sammelstation für eine Gruppe von Zigarettenschragen 2 ausgebildete untere Hubplattform 31 weist darüber hinaus beidseitig eine Reihe hintereinanderliegender Abstandhalter 41 auf, die als auf einer Welle 42 gelagerte Wippe in der Form ausgebildet sind, daß sie einerseits einen Druckhebel 43 und andererseits einen Anschlag 44 aufweisen, deren Wirkungsweise nachfolgend beschrieben wird.
Zwischen der Aufnahmeplattform 4 und den Transportbändern 21 sowie 30 ist auf jeder Schragenstation 9 bzw. 11 zusätzlich ein ortsfestes Bodenblech 46 bzw. 47 vorgesehen.

Die Wirkungsweise ist wie folgt:
Ausgehend von dem gemäß Figur 1 auf der Aufnahmeplattform 4 in Höhe der Schragenstation 9 bereitstehenden, mit Leerschragen gefüllten Container 6 wird die Hubplattform 22 auf die Transportebene der Transportbänder 21 angehoben. Der Stößelträger 16 fährt auf den Container 6 zu, wobei die Saugstößel 14 alle im Container 6 befindlichen Zigarettenschragen erfassen und mit dem Rückhub des Stößelträgers 16 aus dem Container herausziehen und auf die Hubplattform 22 überführen. Durch anschließendes Absenken der Hubplattform 22 ruhen die Leerschragen nur noch auf den Transportbändern 21, durch deren Inbetriebnahme sie in Richtung des Pfeils 12 zur Leerschragenstation des Schragenfüllers abgefördert werden.

Währenddessen wird die Aufnahmeplattform 4 mit dem leeren Container 6 bis zur unteren Schragenstation 11 abgesenkt. Auf deren angehobener Hubplattform 31 wird eine Gruppe von im Schragenfüller mit Zigaretten bestückten Vollschragen angesammelt, welche einzeln in Förderrichtung 13 gemäß Figur 2 auf den Transportbändern 30 zugeführt werden. Hierbei überfährt der erste ankommende Vollschragen alle Abstandhalter 41 bis zur Anlage am Schragenanschlag 39 der Hubplattform 31, wobei er die Druckhebel 43 der unmittelbar vor dem Schragenanschlag 39 befindlichen Abstandhalter 41 belastet und abwärts drückt, so daß deren Anschläge 44 aufwärts in die Förderbahn einschwenken und den nächstfolgenden Schragen aufhalten. Der gleiche Vorgang wiederholt sich bei den weiteren zugeführten Schragen, so daß alle aufgereihten Schragen mit einem gegenseitigen Abstand und fluchtend zu den Aufnahmefächern 8 des Schragencontainers 6 angesammelt werden.

Die derart gebildete Gruppe von Vollschragen wird anschließend durch die vorfahrenden Stößelelemente 23 in den Schragencontainer 6 überführt, welcher entweder in ein Zwischenlager oder direkt zu Weiterverarbeitungseinrichtungen abtransportiert wird.

## Patentansprüche

1. Verfahren zur Handhabung von in mehreren Aufnahmefächern eines Containers transportierten Zigarettenschragen (2), dadurch gekennzeichnet, daß jeweils eine Gruppe von mehreren Zigarettenschragen gemeinsam aus dem Container (6) entnommen bzw. in den Container überführt wird.

2. Verfahren nach Anspruch 1, dadurch gekennzeichnet, daß vor der Überführung jeweils mehrere Zigarettenschragen zu einer Gruppe angesammelt werden.

3. Verfahren nach Anspruch 1 oder 2, dadurch gekennzeichnet, daß die Zigarettenschragen innerhalb der Gruppe mit einem definierten gegenseitigen Abstand vor den Aufnahmefächern des Containers positioniert werden.

4. Verfahren nach einem der Ansprüche 1 bis 3, dadurch gekennzeichnet, daß die Zigarettenschragen einzeln in die Gruppenformation überführt werden.

5. Vorrichtung zur Handhabung von in mehreren Aufnahmefächern eines Containers transportierten Zigarettenschragen, gekennzeichnet durch jeweils eine Gruppe von Zigarettenschragen (2) aus dem Container (6) entnehmende bzw. in den Container überführende, gemeinsam entlang einer Schubebene bewegte Stößelelemente (14 bzw. 23).

6. Vorrichtung nach Anspruch 5, dadurch gekennzeichnet, daß die Stößelelemente (14 bzw. 23) an einem gemeinsamen, mit Antriebs- und Führungsmitteln (17, 18 bzw. 26, 27) versehenen Stößelträger (16 bzw. 24) angeordnet sind.

7. Vorrichtung nach Anspruch 5 oder 6, dadurch gekennzeichnet, daß den die Entnahme bzw. die Überführung der Zigarettenschragen (2) vornehmenden, als Saugstößel bzw. Schubstößel ausgebildeten Stößelelementen (14 bzw. 23) jeweils eine zwischen Transportbändern (21 bzw. 30) angeordnete Hubplattform (22 bzw. 31) zugeordnet ist.

8. Vorrichtung nach Anspruch 7, dadurch gekennzeichnet, daß die den Schubstößeln (23) zugeordnete Hubplattform (31) als Sammelstation für die Zigarettenschragen (2) ausgebildet ist.

9. Vorrichtung nach Anspruch 8, dadurch gekennzeichnet, daß die Hubplattform (31) mit durch die Zigarettenschragen überfahrbaren, sich selbst steuernden Abstandhaltern (41) versehen ist.

10. Vorrichtung nach Anspruch 9, dadurch gekennzeichnet, daß die Abstandhalter (41) als Wippe ausgebildet sind, welche einen jeweils von einem voreilenden Zigarettenschragen (2) beaufschlagten Druckhebel (43) und einen jeweils einen nacheilenden Zigarettenschragen sperrenden Anschlag (44) aufweist.

11. Vorrichtung nach Anspruch 10, dadurch gekennzeichnet, daß die Abstandhalter (41) jeweils paarweise beidseitig der Hubplattform (31) auf einer Welle (42) derart gelagert sind, daß die Anschläge (44) bei unbeaufschlagten Druckhebeln (43) unterhalb der Förderebene abgesenkt sind.

## Claims

1. A method of handling cigarette trays (2) transported in a plurality of compartments of a container, characterised in that a group of a plurality of cigarette trays is jointly removed from the container (6) or transferred into the container.

2. A method according to claim 1, characterised in that a plurality of cigarette trays are assembled into a group before being transferred.

3. A method according to claim 1 or 2, characterised in that the cigarette trays within the group are positioned with defined mutual spacing upstream of the compartments of the container.

4. A method according to any one of claims 1 to 3, characterised in that the cigarette trays are individually transferred to the group formation.

5. A device for handling cigarette trays transported in a plurality of compartments of a container, characterised by rod members (14, 23) moved jointly along a pushing plane and removing a group of cigarette trays (2) from the container (2) or transferring them into the container.

6. A device according to claim 5, characterised in that the rod members (14, 23) are arranged on a common rod carrier (16, 24) provided with drive and guide means (17, 18 and 26, 27).

7. A device according to claim 5 or 6, characterised in that a lifting platform (22, 31), arranged between conveyor belts (21, 30), is associated with the rod members (14, 23) which are formed as suction rods or thrust rods and effect the removal or transfer of the cigarette trays (2).

8. A device according to claim 7, characterised in that the lifting platform (31) associated with the thrust rods (23) is formed as a collecting station for the cigarette trays (2).

9. A device according to claim 8, characterised in that the lifting platform (31) is provided with automatically controlled spacers (41) over which the cigarette trays can travel.

10. A device according to claim 9, characterised in that the spacers (41) are formed as a rocker comprising a pressure lever (43) acted upon by a leading cigarette tray (2) and a stop (44) blocking a trailing cigarette tray.

11. A device according to claim 10, characterised in that the spacers (41) are mounted in pairs on either side of the lifting platform (31) on a shaft (42) so that the stops (44) are lowered below the feed plane when the pressure levers (43) are not being acted upon.

## Revendications

1. Procédé pour manipuler des bacs à cigarettes (2) transportés dans plusieurs casiers de rangement d'un réceptacle, caractérisé en ce qu'un groupe de plusieurs bacs à cigarettes est chaque fois extrait en bloc du réceptacle (6) ou transféré en bloc dans le réceptacle.

2. Procédé selon la revendication 1, caractérisé en ce qu'avant chaque transfert, plusieurs bacs à cigarettes sont rassemblés en un groupe.

3. Procédé selon la revendication 1 ou 2, caractérisé en ce que les bacs à cigarettes sont, à l'intérieur du groupe, positionnés avec un écartement mutuel défini devant les casiers de rangement du réceptacle.

4. Procédé selon l'une des revendications 1 à 3, caractérisé en ce que les bacs à cigarettes sont transférés individuellement dans la configuration en groupe.

5. Dispositif pour manipuler des bacs à cigarettes transportés dans plusieurs casiers de rangement d'un réceptacle, caractérisé par des organes formant coulisseau (14 ou 23) qui extraient du réceptacle (6) ou transfèrent dans le réceptacle un groupe respectif de bacs à cigarettes (2) et qui sont déplacés conjointement le long d'un plan de glissement.

6. Dispositif selon la revendication 5, caractérisé en ce que les organes formant coulisseau (14 ou 23) sont disposés sur un support de coulisseaux commun (16 ou 24), pourvu de moyens d'entraînement et de moyens de guidage (17, 18 et 26, 27).

7. Dispositif selon la revendication 5 ou 6, caractérisé en ce qu'aux organes formant coulisseau (14 ou 23) qui procèdent à l'extraction, respectivement au transfert, des bacs à cigarettes (2) et sont conçus sous forme de coulisseaux aspirants, respectivement de coulisseaux pousseurs, est associée une plate-forme élévatrice respective (22 ou 31) disposée entre des bandes transporteuses (21 ou 30).

8. Dispositif selon la revendication 7, caractérisé en ce que la plate-forme élévatrice (31) associée aux coulisseaux pousseurs (23) est aménagée sous forme d'un poste de rassemblement pour les bacs à cigarettes (2).

9. Dispositif selon la revendication 8, caractérisé en ce que la plate-forme élévatrice (31) est équipée d'écarteurs auto-commandés (41), sur lesquels les bacs à cigarettes peuvent passer.

10. Dispositif selon la revendication 9, caractérisé en ce que les écarteurs (41) sont conçus sous la forme d'une bascule qui comporte un levier à presser (43), sollicité par un bac à cigarettes respectif (2) qui avance, et une butée (44) arrêtant le bac à cigarettes respectif qui arrive juste après.

11. Dispositif selon la revendication 10, caractérisé en ce que les écarteurs (41) sont, par paires respectives, montés sur un axe (42) de part et d'autre de la plate-forme élévatrice (31), d'une manière telle que les butées (44), lorsque les leviers à presser (43) ne sont pas sollicités, soient abaissées en dessous du plan de transport.
